# FASCICULE DE BREVET EUROPEEN

(11) **EP 2 198 741 B1**
(45) Date de publication et mention de la délivrance du brevet: **28.11.2012**
(21) Numéro de dépôt: 09356064.7
(22) Date de dépôt: 09.12.2009
(51) Int. Cl.: A45D 26/00

(54) **Appareil à main d'épilation mécanique**
Mechanisches Handgerät zum Enthaaren
Handheld mechanical epilation device

(30) Priorité: 10.12.2008 FR 0858434
(43) Date de publication de la demande: 23.06.2010
(73) Titulaire: Seb S.A., 69130 Ecully (FR)
(72) Inventeur: Chambon, Vincent, 69510 Soucieu en Jarrest (FR); Fabron, Jérôme, 38780 Septeme (FR); Chomarat, Damien, 38780 Pont Eveque (FR)
(74) Mandataire: Kiehl, Hubert

(56) Documents cités:
- WO-A1-02/076260
- JP-A- 6 105 712
- US-A- 5 797 925
- US-A1- 2004 006 885
- ANONYMOUS: 'Polyurethane Thermoplastic Material at Aline Components Custom Plastic Injection Molding and Manufacturing Company', [en ligne] 01 Juin 2007, Internet Extrait de l'Internet: <URL:http://www.alinecomponents.com/polyure thane.html> [extrait le 2012-03-12]

## Description

La présente invention concerne le domaine technique des appareils à main d'épilation mécanique.

De tels appareils de soins corporels comprennent généralement un corps creux équipé d'une tête d'épilation. L'appareil comprend également des moyens d'épilation mécanique qui sont disposés dans la tête d'épilation de manière à être situés au niveau d'une fenêtre de travail aménagée dans la tête. Ces moyens d'épilation mécanique sont le plus souvent formés par un tambour portant une pluralité de pinces d'épilation s'ouvrant et se fermant au fur et à mesure de la rotation du tambour en étant actionnées par des systèmes de cames. Le tambour est lui-même entraîné en rotation par un moteur électrique le plus souvent associé à un train d'engrenage. Un tel appareil d'épilation mécanique donne pleinement satisfaction en ce qui concerne sa fonction première d'épilation mais présente toutefois l'inconvénient d'être relativement bruyant en raison notamment du nombre de pièces mécaniques en mouvement et, plus particulièrement, du moteur électrique et du train d'engrenage associé.

W002076260 décrit un appareil de soin qui peut être un appareil d'épilation, comprenant un corps, une tête de traitement de la peau et des moyens de traitement de la peau. La tête de traitement de cet appareil comprend une peau recouvrant la tête uniquement et pouvant s'étendre jusqu'à la peau du patient pendant l'utilisation de l'appareil de traitement, en particulier par les collisions entre des disques d'épilation. Cette peau est principalement en matériau rigide transparent pour laisser visible et limiter le bruit généré par les disques de la tête d'épilation.

Il est donc apparu le besoin d'un nouveau type d'appareil d'épilation mécanique qui soit moins bruyant à l'usage afin d'en améliorer les conditions d'utilisation.

Afin d'atteindre cet objectif, l'invention a pour objet un appareil à main d'épilation selon la revendication 1.

La mise en oeuvre d'une telle peau atténuatrice permet de réduire la propagation à l'extérieur du corps des bruits mécaniques issus des moyens d'entraînement des moyens d'épilation mécanique. Ces bruits mécaniques sont composés notamment de bruits solidiens qui font intervenir par exemple des vibrations.

Selon l'invention, le corps creux peut présenter un caractère monobloc ou au contraire être formé par l'assemblage d'au moins deux demi-corps qui sont chacun recouvert en partie au moins d'une peau atténuatrice. La formation du corps creux à partir de demi-corps permet de faciliter le montage de l'appareil d'épilation.

Selon l'invention, chaque peau atténuatrice peut être disposée à l'intérieur du corps creux ou au contraire à l'extérieur de ce dernier. Cette dernière configuration permet, selon la nature du matériau polymère utilisé, de conférer à l'appareil d'épilation un toucher plus ou moins doux ou satiné ainsi qu'une certaine souplesse qui augmente l'agrément d'utilisation de l'appareil et le confort de sa prise en main.

Selon l'invention, le corps creux peut être réalisé en tout matériau approprié tel que par exemple du métal comme de l'aluminium injecté. Le corps creux peut également être réalisé en matière plastique de toute nature appropriée. Ainsi, le matériau constitutif du corps peut être choisi parmi les matières plastiques thermoplastiques ou thermodures:
Selon une autre caractéristique de l'invention, le matériau constitutif de chaque peau peut être choisi parmi les élastomères :
   - thermoplastiques,
   - thermodur
ou des mélanges de ceux-ci.

Selon une autre caractéristique de l'invention, le matériau constitutif de chaque peau peut être choisi parmi les élastomères ou les polymères suivants :
- les élastomères thermoplastiques,
- les polyuréthanes thermoplastiques,
- les élastomères thermodurs,
- les polymères thermoplastiques.

Un matériau thermoplastique peut être préféré pour fournir un matériau recyclable car il peut se ramollir de façon répétée.

Un élastomère est défini comme un matériau déformable de façon réversible.

A cet égard, de bons résultats de réduction des bruits ont été obtenus en utilisant comme matériau constitutif du corps creux une matière plastique tandis que le matériau constitutif de chaque peau atténuatrice est un élastomère. Bien entendu, une telle combinaison n'est pas strictement nécessaire à la réalisation d'un appareil d'épilation conforme à l'invention et l'une ou l'autre des alternatives peut se présenter.

De même, de bonnes performances d'atténuation acoustique ont été obtenues lorsque chaque peau atténuatrice présente, à une distance supérieure à 15mm des bords du corps, une épaisseur supérieure ou égale à 3mm.

L'épaisseur de la peau peut être constante ou varier.

On considère des valeurs d'épaisseur sur la totalité du corps comprises entre 0,5 et 3,2 mm, par exemple de façon plus limitée entre 1,5 et 2 mm.

Les moyens d'épilation mettent en oeuvre un moteur électrique qui peut être alimenté au moyen d'un cordon électrique raccordé soit directement au réseau électrique, soit par l'intermédiaire d'un transformateur. Le moteur d'entraînement électrique peut également être alimenté par une ou plusieurs batteries situées à l'intérieur du corps. La commande du fonctionnement des moyens d'entraînement peut être effectuée de toute manière appropriée et, par exemple, mettre en oeuvre un interrupteur de commande porté par le corps.

Selon une caractéristique de l'invention, l'interrupteur de commande est situé à l'intérieur du corps qui comprend une fenêtre de manoeuvre offrant un accès à l'interrupteur. Cette fenêtre de manoeuvre est alors obturée par un voile souple qui permet l'actionnement de l'interrupteur de commande tout en faisant obstacle à la propagation des bruits et donc aux fuites acoustiques. Selon l'invention, ce voile souple peut être réalisé en tout matériau polymère approprié tel que par exemple en élastomère. Selon l'invention, le voile souple peut faire partie intégrante d'une peau atténuatrice recouvrant le corps creux et former avec cette dernière un ensemble monobloc. Le voile souple peut, au contraire, être rapporté sur le corps creux. Ainsi, selon une caractéristique de l'invention, le voile souple est formé par une partie centrale d'un bouchon adapté sur le corps au niveau de la fenêtre de manoeuvre tandis que selon une autre caractéristique de l'invention, le voile souple fait partie intégrante d'une peau atténuatrice.

Selon l'invention, chaque peau atténuatrice peut être mise en place de différentes manières. Ainsi, chaque peau atténuatrice peut être rapportée à l'intérieur ou à l'extérieur du corps creux après fabrication de ce dernier. Selon une forme de réalisation, chaque peau atténuatrice est surmoulée sur une partie du corps creux. Un tel mode de réalisation, qui fait intervenir une bi-injection, permet d'obtenir une parfaite cohésion ou adhérence de chaque peau atténuatrice sur le corps ou la partie de corps creux à laquelle elle est associée.

Selon l'invention, afin d'augmenter encore la réduction des bruits et notamment, des bruits mécaniques générés par l'entraînement des moyens d'épilation mécanique, l'appareil d'épilation à main peut comprendre un berceau qui est disposé à l'intérieur du corps creux, qui porte les moyens d'entraînement des moyens d'épilation mécanique et qui est lié au corps creux par l'intermédiaire de blocs amortisseurs en élastomère. La mise en oeuvre d'un tel berceau et des blocs amortisseurs en élastomère ou silent block permet un découplage mécanique entre le corps creux et le moteur réduisant ainsi la propagation du bruit du moteur à l'extérieur de l'appareil.

Toujours dans le but de réduire encore la propagation des bruits du moteur et selon une variante de réalisation de l'invention, le berceau comprend une paroi d'isolation qui définit avec la tête d'épilation et le corps creux un caisson de réception des moyens d'épilation mécanique et l'appareil comprend alors un joint périphérique d'isolation phonique interposé entre la paroi d'isolation et le corps creux.

Bien entendu, les diverses caractéristiques, variantes et formes de réalisation de l'invention peuvent être associées les unes avec les autres selon diverses combinaisons dans la mesure où elles ne sont pas incompatibles ou exclusives les unes des autres.

Par ailleurs, diverses autres caractéristiques et avantages de l'invention ressortent de la description ci-dessous effectuée en référence aux dessins annexés qui illustrent une forme non limitative de réalisation d'un appareil à main d'épilation mécanique selon l'invention.

La figure 1 est une coupe longitudinale schématique d'un appareil d'épilation à main.

La figure 2 est une coupe transversale selon la ligne II.II de la figure 1.

L'appareil à main d'épilation mécanique, selon l'invention tel qu'illustré aux figures 1 et 2 et désigné dans son ensemble par la référence 1, comprend un corps 2 constitué de deux demi corps 3, 4. Le corps creux 2 est équipé d'une tête d'épilation 5 qui, selon l'exemple illustré, est adaptée de manière amovible sur le corps 2 étant entendu que la tête d'épilation 5 pourrait aussi être adaptée de manière définitive et indémontable sur ledit corps 2. La tête d'épilation 5 comprend des moyens d'épilation destinés à venir au contact de la peau, non représentée, par une fenêtre 7 de travail aménagée dans la tête d'épilation 5 à l'opposé du corps 2. Selon l'exemple illustré, les moyens d'épilation 6 sont formés par un rouleau comprenant une série de pinces à épiler réparties à la périphérie et sur la longueur du rouleau. Les pinces à épiler tournent avec le rouleau et sont actionnées en ouverture et en fermeture au fur et à mesure de la rotation du rouleau par un système de cames tel que par exemple décrit par la demande FR 2 804 844 incorporée ici à titre de référence. Des moyens d'épilation pourraient également mettre en oeuvre un mécanisme d'épilation tel que décrit par la demande FR 2 810 215 incorporée ici à titre de référence. Les moyens d'épilation ne constituent pas une caractéristique essentielle de l'invention et pourraient mettre en oeuvre tout autre dispositif connu de l'homme du métier. Les moyens d'épilation sont attachés à la tête d'épilation 5 et sont en saillie hors de la tête d'épilation lorsqu'ils viennent épiler la peau non représentée.

Afin d'assurer le fonctionnement des moyens d'épilation 6, l'appareil 1 comprend des moyens d'entraînement 10 qui comprennent un moteur électrique entraînant un train d'engrenages 12 engrainant une roue d'entrainement 13 solidaire des moyens d'épilation 6. Afin de limiter une propagation solide des bruits mécaniques liés à la rotation du moteur 1 et du train d'engrenages 12, l'appareil selon l'invention comprend un berceau 15 qui porte le moteur électrique 11 et le train d'engrenage 12. Le berceau 15 est alors lié au corps creux par plusieurs et, selon l'exemple illustré, trois blocs amortisseurs 16 qui assurent un découplage mécanique du berceau 15 par rapport au corps creux. Les blocs amortisseurs 16, également appelés silent block, peuvent être réalisés de toute manière appropriée telle que par exemple en matériau élastomère. Afin d'optimiser au maximum le découplage mécanique, des blocs amortisseurs 16 sont réalisés de manière à présenter une raideur inférieure à 1/19e et de préférence 1/20e de la raideur du matériau constitutif du corps creux.

Selon l'exemple illustré et afin d'assurer un confinement acoustique du moteur 11, le berceau 15 comprend, au niveau de son extrémité située vers la tête d'épilation 5, une paroi d'isolation 17 qui définit avec le corps creux 2 et la tête d'épilation 5 un caisson 18 de réception des moyens d'épilation 6. L'appareil 1 comprend alors un joint périphérique 19 d'isolation phonique interposé entre la paroi 17 et le corps creux 2. Selon l'exemple illustré, le joint périphérique 19 est, afin d'en faciliter le montage, solidaire du berceau 15 en étant par exemple réalisé par surmoulage sur ledit berceau 15. De la même manière, les blocs amortisseurs 16 peuvent également être surmoulés sur le berceau 15.
Afin de réduire plus encore les émissions acoustiques de l'appareil d'épilation mécanique 1 selon l'invention, ce dernier comprend au moins une et, selon l'exemple illustré, deux peaux atténuatrices 23 et 24 qui recouvrent chacune l'extérieur du demi-corps 3, 4 correspondant. Ce mode de réalisation en deux parties de la peau atténuatrice vise à faciliter le montage de l'appareil à main d'épilation mécanique selon l'invention. Bien entendu, il pourrait être envisagé de mettre en oeuvre une seule peau atténuatrice qui serait rapportée sur le corps 2 après assemblage de ce dernier. De la même manière, dans la mesure où le corps 2 serait formé en une seule partie, la peau atténuatrice pourrait alors être en une seule partie ou en deux parties selon le mode d'assemblage de l'appareil 1.
Selon l'exemple illustré, les peaux atténuatrices 23 et 24 sont surmoulées sur les demi-corps 3 et 4 et sont constituées d'une matière polymère adaptée. La matière constitutive des peaux atténuatrice pourra par exemple être un polyuréthane thermoplastique ou un élastomère thermoplastique ou thermodur adapté. L'usage d'une telle peau en polyuréthane thermoplastique a les avantages suivants : la peau est auto-adhérente sur la coque (par exemple en ABS) de l'épilateur quand on le surmoule ce qui donne un avantage à la fabrication; la peau est transparente, elle a un toucher non salissant (elle n'absorbe pas les salissures), elle a un toucher doux qui notamment améliore le confort du maintien de l'épilateur), un corps gras type crème hydratante n'est pas absorbé par un tel matériau (l'absorption de corps gras pouvant conduire à un ramollissement de la peau). Pour assurer une atténuation optimale, le matériau constitutif de chaque peau atténuatrice 23, 24 pourra par exemple être choisi pour présenter une raideur inférieure à 1/19^{e} et de préférence à 1/20^{e} de la raideur du matériau constitutif du corps creux et n'ayant pas de fonction d'amortissement ou atténuatrice. Selon l'exemple illustré, l'alimentation électrique du moteur 11 est assurée au moyen d'un cordon électrique non représenté. Toutefois, cette alimentation électrique pourrait également être assurée par des batteries disposées à l'intérieur du corps creux 2. Afin de permettre une mise en marche et un arrêt du moteur 11, l'appareil 1 comprend un interrupteur 30 adapté sur le berceau 15, le corps 2 et selon l'exemple le demi-corps 4 comprend alors une fenêtre 31 pour la manoeuvre de l'interrupteur 30. Afin de réduire les fuites acoustiques au niveau de la fenêtre 31, cette dernière est obturée par un voile double souple 32 en matériau polymère. Selon l'exemple illustré, le voile 32 forme la partie centrale d'un bouchon 33 adapté sur le demi-corps 4 au niveau de la fenêtre 31. Ainsi, il est possible à un utilisateur de manoeuvrer l'interrupteur 30 en appuyant sur le voile 32.

Selon l'exemple illustré, le voile 32 est porté par le bouchon 33. Toutefois, le voile 32 pourrait faire partie intégrante de la peau atténuatrice 24.

De la même manière, selon l'exemple illustré, chaque peau atténuatrice 23, 24 est située à l'extérieur du demi-corps correspondant 3, 4. Toutefois, selon l'invention, chaque peau atténuatrice pourrait être située à l'intérieur du corps 2. Bien entendu, diverses autres modifications peuvent être apportées à l'invention dans le cadre des revendications annexées.

## Revendications

1. Appareil à main d'épilation mécanique comprenant
- un corps creux (2),
- une tête d'épilation (5) qui est attachée au corps (2) et qui comprend des moyens (6) d'épilation mécanique,
- des moyens d'entraînement (10) des moyens d'épilation mécanique (6), les moyens d'entraînement (10) étant disposés à l'intérieur du corps creux (2),
**caractérisé en ce que** le corps creux (2) est en partie au moins recouvert d'au moins une peau atténuatrice (23) en matériau de type polymère et que l'appareil comprend un berceau (15) qui est disposé à l'intérieur du corps creux (2), qui porte les moyens d'entraînement (10) des moyens d'épilation mécanique (6) et qui est lié au corps creux par l'intermédiaire de blocs amortisseurs (16).

2. Appareil à main d'épilation mécanique selon la revendication 1, **caractérisé en ce que** le corps creux (2) est formé par l'assemblage d'au moins deux demi-corps (3, 4) qui sont chacun recouverts en partie au moins d'une peau atténuatrice (23, 24).

3. Appareil à main d'épilation mécanique selon la revendication 1 ou 2, **caractérisé en ce que** chaque peau atténuatrice (23, 24) est située à l'extérieur du corps creux (2).

4. Appareil à main d'épilation mécanique selon l'une des revendications 1 à 3, **caractérisé en ce que** le matériau constitutif du corps creux (2) est une matière plastique.

5. Appareil à main d'épilation mécanique selon l'une des revendications 1 à 3, **caractérisé en ce que** le matériau constitutif de chaque peau (23, 24) est un élastomère.

6. Appareil à main d'épilation mécanique selon l'une des revendications 1 à 3, **caractérisé en ce que** le matériau constitutif de chaque peau (23, 24) est choisi parmi les élastomères ou les polymères suivants :
- les élastomères thermoplastiques,
- les polyuréthannes thermoplastiques,
- les élastomères thermodurs,
- les polymères thermoplastiques.

7. Appareil à main d'épilation mécanique selon l'une des revendications 1 à 6, **caractérisé en ce que** chaque peau atténuatrice (23, 24) présente, à une distance supérieure à 15mm des bords du corps, une épaisseur supérieure ou égale à 3mm.

8. Appareil à main d'épilation mécanique selon l'une des revendications 1 à 7, **caractérisé en ce que** le corps (2) comprend une fenêtre (31) de manoeuvre d'un interrupteur de commande (30) situé à l'intérieur du corps (2), la fenêtre de manoeuvre étant obturée par un voile souple (32).

9. Appareil à main d'épilation mécanique selon la revendication précédente, **caractérisé en ce que** le voile souple (32) est réalisé en élastomère.

10. Appareil à main d'épilation mécanique selon la revendication 8 ou 9, **caractérisé en ce que** le voile souple (32) est formé par une partie centrale d'un bouchon (33) adapté sur le corps (2) au niveau de la fenêtre de manoeuvre (31).

11. Appareil à main d'épilation mécanique selon la revendication 8 ou 9, **caractérisé en ce que** le voile souple (32) fait partie intégrante d'une peau atténuatrice.

12. Appareil à main d'épilation mécanique selon l'une des revendications précédentes **caractérisé en ce que** chaque peau atténuatrice (23, 24) est surmoulée sur une partie du corps creux.

13. Appareil à main d'épilation mécanique selon l'une des revendications précédentes, **caractérisé en ce que** le berceau (15) comprend une paroi d'isolation (17) qui définit avec la tête dépilation (5) et le corps creux (2) un caisson (18) de réception des moyens d'épilation mécanique (6) et **en ce que** l'appareil comprend un joint périphérique (19) d'isolation phonique interposé entre la paroi d'isolation (17) et le corps creux (2)

## Claims

1. A hand-held mechanical epilation device comprising
- a hollow body (2)
- an epilation head (5) which is attached to the body (2) and which comprises mechanical epilation means (6)
- means for driving (10) the mechanical epilation means (6), the driving means (10) being arranged inside the hollow body (2)
**characterised in that** the hollow body (2) is at least partially covered by at least one attenuating skin (23) made of a polymer material and **in that** the device comprises a cradle (15) which is arranged inside the hollow body (2), which bears the means for driving (10) the mechanical epilation means (6) and which is connected to the hollow body by means of dampers (16).

2. A hand-held mechanical epilation device according to claim 1, **characterised in that** the hollow body (2) is formed by assembling at least two half-bodies (3, 4) which are each partially covered by at least one attenuating skin (23, 24).

3. A hand-held mechanical epilation device according to claim 1 or 2, **characterised in that** each attenuating skin (23, 24) is located outside the hollow body (2).

4. A hand-held mechanical epilation device according to one of claims 1 to 3, **characterised in that** the material constituting the hollow body (2) is a plastic material.

5. A hand-held mechanical epilation device according to one of claims 1 to 3, **characterised in that** the material constituting each skin (23, 24) is an elastomer.

6. A hand-held mechanical epilation device according to one of claims 1 to 3, **characterised in that** the material constituting each skin (23, 24) is chosen from among the following elastomers or polymers:
- thermoplastic elastomers
- thermoplastic polyurethanes
- thermoset elastomers
- thermoplastic polymers

7. A hand-held mechanical epilation device according to one of claims 1 to 6, **characterised in that** each attenuating skin (23, 24) has a thickness more than or equal to 3 mm, at a distance greater than 15 mm from the edges of the body.

8. A hand-held mechanical epilation device according to one of claims 1 to 7, **characterised in that** the body (2) comprises a window (31) for operating a control switch (30) located inside the body (2), the operating window being sealed by a flexible screen (32).

9. A hand-held mechanical epilation device according to the preceding claim, **characterised in that** the flexible screen (32) is made of elastomer.

10. A hand-held mechanical epilation device according to claim 8 or 9, **characterised in that** the flexible screen (32) is formed by a central portion of a cap (33) provided on the body (2) over the operating window (31).

11. A hand-held mechanical epilation device according to claim 8 or 9, **characterised in that** the flexible screen (32) forms an integral part of the attenuating skin.

12. A hand-held mechanical epilation device according to one of the preceding claims, **characterised in that** each attenuating skin (23, 24) is overmoulded on a portion of the hollow body.

13. A hand-held mechanical epilation device according to one of the preceding claims, **characterised in that** the cradle (15) comprises an insulating wall (17) which defines with the epilation head (5) and the hollow body (2) a box (18) for receiving the mechanical epilation means (6) and **in that** the device comprises a sound-insulating peripheral seal (19) interposed between the insulating wall (17) and the hollow body (2)

## Patentansprüche

1. Handgerät zur mechanischen Enthaarung, umfassend
- einen Hohlkörper (2),
- einen Enthaarungskopf (5), der an dem Körper (2) angebracht ist und der Mittel (6) zur mechanischen Enthaarung umfasst,
- Mittel (10) zum Antreiben der Mittel (6) zur mechanischen Enthaarung,
wobei die Antriebsmittel (10) im Innern des Hohlkörpers (2) angeordnet sind,
**dadurch gekennzeichnet, dass** der Hohlkörper (2) mindestens teilweise mit einer Pufferfolie (23) aus einem polymerartigen Material bedeckt ist, und dass das Gerät einen Halter (15) umfasst, der im Innern des Hohlkörpers (2) angeordnet ist, die Antriebsmittel (10) der Mittel (6) zur mechanischen Enthaarung trägt und mit dem Hohlkörper über Dämpfungsblöcke (16) verbunden ist.

2. Handgerät zur mechanischen Enthaarung nach Anspruch 1, **dadurch gekennzeichnet, dass** der Hohlkörper (2) durch das Zusammenfügen mindestens zweier Körperhälften (3, 4) gebildet wird, die jeweils mindestens teilweise mit einer Pufferfolie (23, 24) bedeckt sind.

3. Handgerät zur mechanischen Enthaarung nach Anspruch 1 oder 2, **dadurch gekennzeichnet, dass** sich jede Pufferfolie (23, 24) außerhalb des Hohlkörpers (2) befindet.

4. Handgerät zur mechanischen Enthaarung nach einem der Ansprüche 1 bis 3, **dadurch gekennzeichnet, dass** das Material, das den Hohlkörper (2) bildet, ein Kunststoff ist.

5. Handgerät zur mechanischen Enthaarung nach einem der Ansprüche 1 bis 3, **dadurch gekennzeichnet, dass** das Material, das jede Folie (23, 24) bildet, ein Elastomer ist.

6. Handgerät zur mechanischen Enthaarung nach einem der Ansprüche 1 bis 3, **dadurch gekennzeichnet, dass** das Material, das jede Folie (23, 24) bildet, aus den folgenden Elastomeren oder Polymeren ausgewählt wird:
- thermoplastische Elastomere,
- thermoplastische Polyurethane,
- duroplastische Elastomere,
- thermoplastische Polymere.

7. Handgerät zur mechanischen Enthaarung nach einem der Ansprüche 1 bis 6, **dadurch gekennzeichnet, dass** jede Pufferfolie (23, 24) in einem Abstand von mehr als 15 mm von den Rändern des Körpers eine Dicke größer als oder gleich 3 mm aufweist.

8. Handgerät zur mechanischen Enthaarung nach einem der Ansprüche 1 bis 7, **dadurch gekennzeichnet, dass** der Körper (2) ein Fenster (31) zum Betätigen eines Bedienschalters (30), der sich im Innern des Körpers (2) befindet, umfasst, wobei das Betätigungsfenster durch eine flexible Abdeckung (32) verschlossen ist.

9. Handgerät zur mechanischen Enthaarung nach dem vorhergehenden Anspruch, **dadurch gekennzeichnet, dass** die flexible Abdeckung (32) aus Elastomer ausgebildet ist.

10. Handgerät zur mechanischen Enthaarung nach Anspruch 8 oder 9, **dadurch gekennzeichnet, dass** die flexible Abdeckung (32) durch einen mittleren Teil eines Verschlusses (33) gebildet wird, der auf dem Körper (2) am Betätigungsfenster (31) angepasst ist.

11. Handgerät zur mechanischen Enthaarung nach Anspruch 8 oder 9, **dadurch gekennzeichnet, dass** die flexible Abdeckung (32) Bestandteil einer Pufferfolie ist.

12. Handgerät zur mechanischen Enthaarung nach einem der vorhergehenden Ansprüche, **dadurch gekennzeichnet, dass** jede Pufferfolie (23, 24) auf einem Teil des Hohlkörpers konfektioniert ist.

13. Handgerät zur mechanischen Enthaarung nach einem der vorhergehenden Ansprüche, **dadurch gekennzeichnet, dass** der Halter (15) eine Isolierwand (17) umfasst, die mit dem Enthaarungskopf (5) und dem Hohlkörper (2) ein Fach (18) zur Aufnahme der Mittel (6) zur mechanischen Enthaarung bildet, und dass das Gerät eine umlaufende, schallisolierende Dichtung (19) umfasst, die zwischen der Isolierwand (17) und dem Hohlkörper (2) eingeschoben ist.
